# DEMANDE DE BREVET EUROPEEN

(11) **EP 4 627 983 A1**
(43) Date de publication de la demande: **08.10.2025**
(21) Numéro de dépôt: 25158316.7
(22) Date de dépôt: 17.02.2025
(51) Int. Cl.: A47L 5/24, A47L 9/10, A47L 9/14, A47L 9/28

(54) **SYSTÈME DE NETTOYAGE COMPRENANT UN ASPIRATEUR ET UNE STATION D'ACCUEIL APTE À COLLECTER DES DÉCHETS PROVENANT DE L'ASPIRATEUR**

(30) Priorité: 05.04.2024 FR 2403516
(71) Demandeur: SEB S.A., 69130 Ecully (FR)
(72) Inventeur: VIVIER, Jean Damien, 69134 ECULLY CEDEX (FR); PLOGER, Laurent, 69134 ECULLY CEDEX (FR); GARO, Youenn, 69134 ECULLY CEDEX (FR)
(74) Mandataire: Germain Maureau

(57) **Abrégé**

Le système de nettoyage comprend un aspirateur (2) comprenant un récipient de collecte de déchets (12), une trappe de vidange frontale (16) configurée pour obturer une ouverture de vidange frontale (17) du récipient de collecte de déchets (12) et un organe de sollicitation (18) configuré pour solliciter la trappe de vidange frontale (16) vers une position d'obturation ; et une station d'accueil (3) comprenant un logement de réception (26) configuré pour loger le récipient de collecte de déchets (12) et un organe de butée (31) situé dans le logement de réception (26). L'aspirateur (2) comporte un organe d'actionnement (21) solidaire en mouvement de la trappe de vidange frontale (16) et configuré pour venir en butée contre l'organe de butée (31) et pour déplacer la trappe de vidange frontale (16) dans une position de libération lorsque le récipient de collecte de déchets (12) est inséré dans le logement de réception (26).

## Description

### Domaine technique

La présente invention concerne le domaine des aspirateurs permettant d'aspirer des poussières et des déchets présents sur une surface à nettoyer, qui peut par exemple être du carrelage, du parquet, du stratifié, de la moquette ou un tapis.

### Etat de la technique

Un système de nettoyage comprend de façon connue :
- un aspirateur comprenant :
   - un corps principal comportant un embout d'aspiration disposé dans une partie avant du corps principal,
   - une poignée de préhension reliée mécaniquement au corps principal,
   - un dispositif de séparation et de collecte de déchets relié fluidiquement à l'embout d'aspiration, le dispositif de séparation et de collecte de déchets comportant un récipient de collecte de déchets pourvu d'une ouverture de vidange frontale, une trappe de vidange frontale montée pivotante sur le récipient de collecte de déchets autour d'un axe de pivotement et entre une position d'obturation dans laquelle la trappe de vidange frontale obture l'ouverture de vidange frontale et une position de libération dans laquelle la trappe de vidange frontale libère l'ouverture de vidange frontale, un organe de sollicitation configuré pour solliciter la trappe de vidange frontale vers la position de libération, et un organe de verrouillage qui est monté sur le récipient de collecte de déchets à l'opposé de l'axe de pivotement de la trappe de vidange frontale par rapport à l'axe longitudinal central du récipient de collecte de déchet et qui est mobile entre une position de verrouillage dans laquelle l'organe de verrouillage est apte à verrouiller la trappe de vidange frontale dans la position d'obturation et une position de déverrouillage dans laquelle l'organe de verrouillage est apte à libérer la trappe de vidange frontale et autoriser son pivotement vers la position de libération,
   - un moteur d'aspiration logé dans le corps principal, le moteur d'aspiration étant configuré pour générer un flux d'air au travers de l'embout d'aspiration et du dispositif de séparation et de collecte de déchets,
- une station d'accueil configurée pour accueillir l'aspirateur, la station d'accueil comprenant :
   - un logement de réception configuré pour loger au moins en partie le récipient de collecte de déchets,
   - un organe d'actionnement configuré pour coopérer avec l'organe de verrouillage monté sur le récipient de collecte de déchets et pour déplacer l'organe de verrouillage dans la position de déverrouillage lorsque le récipient de collecte de déchets est inséré dans le logement de réception, et
   - un dispositif de collecte configuré pour collecter des déchets contenus dans le récipient de collecte de déchets.

Une telle configuration de l'organe d'actionnement et de l'organe de verrouillage assure un pivotement automatique de la trappe de vidange frontale dans la position de libération lorsque le récipient de collecte de déchets est inséré dans le logement de réception, ce qui évite tout risque de salissure de l'utilisateur et de son environnement lors d'une étape de vidange du récipient de collecte de déchets dans la station d'accueil.

Cependant, une telle configuration de l'organe de verrouillage augmente les coûts de fabrication du récipient de collecte de déchets, et donc de l'aspirateur. De plus, en cas de défaillance de l'organe de verrouillage, la fermeture de la trappe de vidange frontale peut s'avérer impossible, ce qui peut alors rendre inopérant le dispositif de séparation et de collecte de déchets.

En outre, en raison de la présence de l'organe de sollicitation, qui est configuré pour rappeler élastiquement la trappe de vidange frontale dans la position de libération, il est nécessaire d'équiper la station d'accueil d'un organe de fermeture apte à déplacer la trappe de vidange frontale dans la position d'obturation à l'encontre de la force de rappel exercée par l'organe de sollicitation, ce qui a encore pour conséquence d'augmenter les coûts de fabrication du système de nettoyage.

### Résumé de l'invention

La présente invention vise à remédier à tout ou partie de ces inconvénients.

Le problème technique à la base de l'invention consiste notamment à fournir un système de nettoyage qui soit de structure simple, fiable et ergonomique, tout en limitant les risques de salissure d'un utilisateur ou de son environnement lors d'une phase de vidange d'un récipient de collecte de déchets appartenant au système de nettoyage.

A cet effet, la présente invention concerne un système de nettoyage comprenant :
- un aspirateur comprenant :
   - un corps principal comportant un embout d'aspiration disposé dans une partie avant du corps principal et par lequel de l'air est apte à être aspiré par l'aspirateur,
   - une poignée de préhension reliée mécaniquement au corps principal,
   - un dispositif de séparation et de collecte de déchets relié fluidiquement à l'embout d'aspiration, le dispositif de séparation et de collecte de déchets comportant un récipient de collecte de déchets pourvu d'une ouverture de vidange frontale, c'est-à-dire qui est située à une extrémité avant du récipient de collecte de déchets, et une trappe de vidange frontale montée pivotante sur le récipient de collecte de déchets, et par exemple sur une partie supérieure du récipient de collecte de déchets, autour d'un axe de pivotement et entre une position d'obturation dans laquelle la trappe de vidange frontale obture l'ouverture de vidange frontale et une position de libération dans laquelle la trappe de vidange frontale libère l'ouverture de vidange frontale, et
   - un moteur d'aspiration logé dans le corps principal, le moteur d'aspiration étant configuré pour générer un flux d'air au travers de l'embout d'aspiration et du dispositif de séparation et de collecte de déchets,
- une station d'accueil configurée pour accueillir l'aspirateur, la station d'accueil comprenant :
   - un logement de réception configuré pour loger au moins en partie le récipient de collecte de déchets, et
   - un dispositif de collecte configuré pour collecter des déchets contenus dans le récipient de collecte de déchets.

Le dispositif de séparation et de collecte de déchets comporte un organe de sollicitation, tel qu'un ressort de sollicitation, configuré pour solliciter, c'est-à-dire rappeler, la trappe de vidange frontale vers la position d'obturation. La station d'accueil comporte un organe de butée situé dans le logement de réception, et l'aspirateur comporte un organe d'actionnement, tel qu'un doigt d'actionnement ou un téton d'actionnement, solidaire en mouvement de la trappe de vidange frontale, l'organe d'actionnement étant configuré pour venir en butée contre l'organe de butée et pour déplacer la trappe de vidange frontale dans la position de libération lorsque le récipient de collecte de déchets est inséré dans le logement de réception.

Une telle configuration de l'organe de sollicitation, de l'organe de butée et de l'organe d'actionnement assure d'une part un déplacement fiable et automatique de la trappe de vidange frontale dans la position de libération lorsque le récipient de collecte de déchets est inséré dans le logement de réception, et d'autre part un déplacement fiable et automatique de la trappe de vidange frontale dans la position d'obturation lorsque le récipient de collecte de déchets est retiré hors du le logement de réception.

Le système de nettoyage peut en outre présenter une ou plusieurs des caractéristiques suivantes, prises seules ou en combinaison.

Selon un mode de réalisation de l'invention, l'organe d'actionnement est situé à l'opposé de la trappe de vidange frontale par rapport à l'axe de pivotement. En d'autres termes, l'organe d'actionnement et la trappe de vidange frontale sont disposés de part et d'autre de l'axe de pivotement.

Selon un mode de réalisation de l'invention, l'organe d'actionnement et la trappe de vidange frontale sont disposés de part et d'autre d'un plan de référence qui contient l'axe de pivotement et qui est perpendiculaire à un plan d'extension de la trappe de vidange frontale.

Selon un mode de réalisation de l'invention, l'organe d'actionnement s'étend sensiblement à l'opposé de la trappe de vidange frontale. De façon avantageuse, l'organe d'actionnement s'étend depuis la trappe de vidange frontale et sensiblement à l'opposé de la trappe de vidange frontale.

Selon un mode de réalisation de l'invention, l'organe d'actionnement est configuré pour faire saillie, et par exemple pour faire saillie radialement, au-delà d'une paroi périphérique du récipient de collecte de déchets.

Selon un mode de réalisation de l'invention, l'organe d'actionnement est monté pivotant autour de l'axe de pivotement entre une position de repos dans laquelle la trappe de vidange frontale occupe la position d'obturation et une position d'actionnement dans laquelle la trappe de vidange frontale occupe la position de libération, l'organe de butée étant configuré pour déplacer l'organe d'actionnement dans la position d'actionnement lorsque le récipient de collecte de déchets est inséré dans le logement de réception.

En d'autres termes, le système de nettoyage est configuré de telle sorte que, lorsque le récipient de collecte de déchets est inséré dans le logement de réception, l'organe d'actionnement est déplacé dans la position d'actionnement par l'organe de butée, et de telle sorte qu'un déplacement de l'organe d'actionnement de la position de repos à la position d'actionnement entraîne un déplacement de la trappe de vidange frontale de la position d'obturation à la position de libération.

Selon un mode de réalisation de l'invention, la station d'accueil comporte un dispositif d'aspiration configuré pour aspirer les déchets contenus dans le récipient de collecte de déchets et pour convoyer les déchets aspirés dans le dispositif de collecte.

Selon un mode de réalisation de l'invention, le dispositif de collecte comporte un sac à poussière.

Selon un mode de réalisation de l'invention, la station d'accueil est configurée pour recharger une batterie rechargeable de l'aspirateur lorsque l'aspirateur est accueilli par la station d'accueil.

Selon un mode de réalisation de l'invention, l'aspirateur comporte un premier connecteur électrique situé dans une partie avant du corps principal de l'aspirateur et relié électriquement à la batterie rechargeable, et la station d'accueil comporte un deuxième connecteur électrique situé dans le logement de réception et configuré pour coopérer électriquement avec le premier connecteur électrique lorsque le récipient de collecte de déchets est inséré dans le logement de réception.

Selon un mode de réalisation de l'invention, le premier connecteur électrique comporte une paire de premiers contacts électriques reliés par des fils de connexion électriques à la batterie rechargeable, et le deuxième connecteur électrique comporte une paire de deuxièmes contacts électriques configurés pour coopérer électriquement avec les premiers contacts électriques prévus sur l'aspirateur lorsque le récipient de collecte de déchets est inséré dans le logement de réception.

Selon un mode de réalisation de l'invention, la station d'accueil comporte un bloc d'alimentation configuré pour être raccordé électriquement à une prise d'alimentation électrique et pour alimenter électriquement la station d'accueil, et par exemple le deuxième connecteur électrique.

Selon un mode de réalisation de l'invention, la station d'accueil comporte un compartiment de réception dans lequel est logé le dispositif de collecte.

Selon un mode de réalisation de l'invention, le récipient de collecte de déchets a un axe longitudinal central, l'axe de pivotement de la trappe de vidange frontale s'étendant transversalement à l'axe longitudinal central du récipient de collecte de déchets.

Selon un mode de réalisation de l'invention, l'axe de pivotement de la trappe de vidange frontale est sensiblement diamétralement opposé à l'embout d'aspiration par rapport à l'axe longitudinal central du récipient de collecte de déchets. En d'autres termes, l'axe de pivotement de la trappe de vidange frontale est situé dans une partie supérieure du récipient de collecte de déchets.

Selon un mode de réalisation de l'invention, l'organe d'actionnement s'étend sensiblement perpendiculairement à l'axe de pivotement.

Selon un mode de réalisation de l'invention, l'organe de butée est une fourche de butée.

Selon un mode de réalisation de l'invention, l'organe de butée comporte deux doigts de guidage espacés l'un de l'autre et délimitant entre eux une fente longitudinale pourvue d'une extrémité d'insertion et d'une extrémité de butée, l'organe d'actionnement étant configuré pour être guidé latéralement par les doigts de guidage et pour venir en butée contre l'extrémité de butée de la fente longitudinale lorsque le récipient de collecte de déchets est inséré dans le logement de réception.

Selon un mode de réalisation de l'invention, la fente longitudinale est configurée pour s'étendre sensiblement verticalement lorsque la station d'accueil repose sur une surface horizontale.

Selon un mode de réalisation de l'invention, l'ouverture de vidange frontale présente une section de passage qui est supérieure ou égale à au moins 80% de la section transversale du récipient de collecte de déchets.

Selon un mode de réalisation de l'invention, l'organe d'actionnement et la trappe de vidange frontale sont réalisés en une seule pièce.

Selon un mode de réalisation de l'invention, le logement de réception comporte une ouverture d'insertion supérieure à travers laquelle le récipient de collecte de déchets est apte à être inséré dans le logement de réception, l'ouverture d'insertion supérieure étant configurée pour être orientée vers le haut lorsque la station d'accueil repose sur une surface horizontale.

Selon un mode de réalisation de l'invention, le logement de réception comporte un bord périphérique supérieur délimitant l'ouverture d'insertion supérieure.

Selon un mode de réalisation de l'invention, le récipient de collecte de déchets est configuré pour être inséré dans et retiré hors du logement de réception par le dessus de la station d'accueil, et par exemple selon une direction de déplacement qui est sensiblement verticale lorsque la station d'accueil repose sur une surface horizontale.

Selon un mode de réalisation de l'invention, le logement de réception comporte un axe longitudinal central qui est configuré pour s'étendre sensiblement verticalement lorsque la station d'accueil repose sur une surface horizontale.

Selon un mode de réalisation de l'invention, le moteur d'aspiration a un axe de moteur, et l'axe longitudinal central du récipient de collecte de déchets est sensiblement parallèle à l'axe de moteur du moteur d'aspiration, et est par exemple sensiblement confondu avec l'axe de moteur.

Selon un mode de réalisation de l'invention, le dispositif de séparation et de collecte de déchets est de type cyclonique.

Selon un mode de réalisation de l'invention, le dispositif de séparation et de collecte comporte un organe de séparation tubulaire, tel qu'une grille tubulaire, qui est disposé dans le récipient de collecte de déchets sensiblement coaxialement à l'axe longitudinal central du récipient de collecte de déchets, et une chambre de séparation cyclonique qui est délimitée extérieurement par une paroi périphérique du récipient de collecte de déchets, et intérieurement par l'organe de séparation tubulaire.

Selon un mode de réalisation de l'invention, la poignée de préhension est allongée et présente un axe longitudinal médian,

Selon un mode de réalisation de l'invention, l'axe longitudinal médian de la poignée de préhension est incliné par rapport à l'axe de moteur.

Selon un mode de réalisation de l'invention, l'axe longitudinal médian de la poignée de préhension est incliné par rapport à l'axe longitudinal central du récipient de collecte de déchets.

Selon un mode de réalisation de l'invention, le récipient de collecte de déchets est amovible par rapport au corps principal.

Selon un mode de réalisation de l'invention, la poignée de préhension est disposée dans une partie arrière de l'aspirateur.

Selon un mode de réalisation de l'invention, le moteur d'aspiration est situé à l'arrière de l'axe longitudinal médian de la poignée de préhension.

Selon un mode de réalisation de l'invention, la poignée de préhension est située en dessous d'un ensemble formé par le récipient de collecte de déchets et le moteur d'aspiration.

Selon un mode de réalisation de l'invention, l'aspirateur comporte en outre un élément de filtration disposé dans la chambre d'aspiration et situé en amont de l'ouverture d'évacuation d'air, l'élément de filtration étant configuré pour filtrer un flux d'air destiné à s'écouler à travers l'ouverture d'évacuation d'air. De façon avantageuse, l'élément de filtration est configuré pour être situé en aval du sac d'aspirateur situé dans la chambre d'aspiration.

Selon un mode de réalisation de l'invention, l'aspirateur comporte une batterie rechargeable configurée pour alimenter électriquement l'aspirateur.

Selon un mode de réalisation de l'invention, la poignée de préhension est disposée entre la batterie rechargeable et le corps principal.

Selon un mode de réalisation de l'invention, la batterie rechargeable est logée dans un boîtier de batterie relié, et par exemple fixé, à la poignée de préhension, et plus particulièrement à une partie inférieure de la poignée de préhension.

Selon un mode de réalisation de l'invention, l'aspirateur est un aspirateur balais.

Selon un autre mode de réalisation de l'invention, l'aspirateur est un aspirateur portatif, également nommé aspirateur à main.

### Brève description des figures

De toute façon l'invention sera bien comprise à l'aide de la description qui suit en référence aux dessins schématiques annexés représentant, à titre d'exemple non limitatif, une forme d'exécution de ce système de nettoyage.
Figure 1 est une vue en perspective avant d'un aspirateur appartenant au système de nettoyage selon la présente invention ;
Figure 2 est une vue schématique en coupe d'une station d'accueil appartenant au système de nettoyage selon la présente invention ;
Figure 3 est une vue de côté de l'aspirateur de la figure 1 ;
Figure 4 est une vue, à l'échelle agrandie, d'un détail de la figure 3 ;
Figure 5 est une vue partielle en coupe de l'aspirateur de la figure 1 inséré dans un logement de réception de la station d'accueil de la figure 2 ;
Figure 6 est une vue partielle d'un organe d'actionnement et d'un organe de butée appartenant au système de nettoyage selon la présente invention, montrant l'organe d'actionnement et l'organe de butée respectivement avant et après insertion de l'aspirateur dans la station d'accueil.

### Description détaillée

Dans le présent document, les termes « avant », « arrière », « frontal », « supérieur », « inférieur », « haut », « dessus » et « en dessous » sont définis par rapport à une utilisation de l'aspirateur durant laquelle l'utilisateur tient l'aspirateur par la poignée de préhension et le maintient sensiblement horizontalement, et l'embout d'aspiration prévu sur le corps principal est situé à l'opposé de l'utilisateur avec l'axe central de l'embout d'aspiration en position horizontale.

A défaut de stipulation contraire, le terme « sensiblement » signifie, dans le présent document, « exactement ou à 10% ou à 10° près ».

Les figures 1 à 6 représentent un système de nettoyage comprenant un aspirateur 2, et plus particulièrement un aspirateur balais, et une station d'accueil 3 configurée pour accueillir l'aspirateur 2.

L'aspirateur 2 comprend plus particulièrement un corps principal 4 pourvu d'un embout d'aspiration 5 disposé dans une partie avant du corps principal 4, une poignée de préhension 6 reliée mécaniquement au corps principal 4 et permettant la préhension de l'aspirateur 2 par un utilisateur, et une tête d'aspiration (non représentée sur les figures) reliée fluidiquement à l'embout d'aspiration 5 et destinée à reposer sur le sol.

De façon connue, la tête d'aspiration comprend une semelle munie d'une face inférieure configurée pour être orientée vers une surface à nettoyer et d'une bouche d'aspiration débouchant dans la face inférieure de la semelle et par laquelle de l'air extérieur peut être aspiré par l'aspirateur 2. La tête d'aspiration peut être directement fixée à l'embout d'aspiration 5 ou être fixée à ce dernier par l'intermédiaire d'un accessoire d'aspiration, tel qu'un tube d'aspiration.

De façon avantageuse, la poignée de préhension 6 présente un axe longitudinal médian A et s'étend depuis une extrémité arrière du corps principal 4. La poignée de préhension 6 peut être obtenue de fabrication en une seule pièce avec le corps principal 4 ou être rapportée à celui-ci.

L'aspirateur 2 comporte de plus un conduit d'aspiration 9 qui est relié fluidiquement à l'embout d'aspiration 5, et un dispositif de séparation et de collecte de déchets 11 qui est monté sur le corps principal 4 et qui est relié fluidiquement au conduit d'aspiration 9.

De façon avantageuse, le dispositif de séparation et de collecte de déchets 11 est de type cyclonique. A cet effet, le dispositif de séparation et de collecte de déchets 11 comporte plus particulièrement :
- un récipient de collecte de déchets 12 comprenant une paroi périphérique de forme globalement tubulaire,
- un organe de séparation tubulaire 13, tel qu'une grille tubulaire, qui est disposé dans le récipient de collecte de déchets 12 coaxialement à un axe longitudinal central B du récipient de collecte de déchets 12, et
- une chambre de séparation cyclonique 14 qui est délimitée extérieurement par la paroi périphérique du récipient de collecte de déchets 12, et intérieurement par l'organe de séparation tubulaire 13.

Le récipient de collecte de déchets 12 comporte en outre une ouverture d'admission d'air 15 qui est reliée fluidiquement au conduit d'aspiration 9 et qui débouche dans la chambre de séparation cyclonique 14. De façon avantageuse, le conduit d'aspiration 9 s'étend le long d'une surface externe du dispositif de séparation et de collecte de déchets 11, et le récipient de collecte de déchets 12 est amovible par rapport au corps principal 4.

Le dispositif de séparation et de collecte de déchets 11 comporte également une trappe de vidange frontale 16 montée pivotante sur le récipient de collecte de déchets 12, et plus particulièrement sur une partie supérieure du récipient de collecte de déchets 12, autour d'un axe de pivotement C et entre une position d'obturation (voir la figure 3) dans laquelle la trappe de vidange frontale 16 obture une ouverture de vidange frontale 17 prévue à une extrémité avant du récipient de collecte de déchets 12 et une position de libération (voir la figure 5) dans laquelle la trappe de vidange frontale 16 libère l'ouverture de vidange frontale 17.

L'axe de pivotement C de la trappe de vidange frontale 16 s'étend transversalement à l'axe longitudinal central B du récipient de collecte de déchets 12, et est situé à proximité d'une extrémité avant du récipient de collecte de déchets 12. De façon avantageuse, l'axe de pivotement C est sensiblement diamétralement opposé à l'embout d'aspiration 5 par rapport à l'axe longitudinal central B du récipient de collecte de déchets 12. En d'autres termes, l'axe de pivotement C de la trappe de vidange frontale 16 est situé dans une partie supérieure du récipient de collecte de déchets 12.

Selon le mode de réalisation représenté sur les figures, l'ouverture de vidange frontale 17 présente une section de passage qui est supérieure ou égale à au moins 80% de la section transversale du récipient de collecte de déchets 12.

Le dispositif de séparation et de collecte de déchets 11 comporte de plus un organe de sollicitation 18, tel qu'un ressort de sollicitation et notamment une lame ressort ou un ressort de torsion, configuré pour solliciter la trappe de vidange frontale 16 vers la position d'obturation.

Comme montré sur la figure 3, l'aspirateur 2 comporte en outre un moteur d'aspiration 19 qui présente un axe de moteur D et qui est logé dans le corps principal 4. Le moteur d'aspiration 19 est configuré pour générer un flux d'air au travers de l'embout d'aspiration 5, du conduit d'aspiration 9 et du dispositif de séparation et de collecte de déchets 11. Le moteur d'aspiration 19 comporte plus particulièrement un ventilateur et un moteur électrique configuré pour entraîner en rotation le ventilateur.

De façon avantageuse, la poignée de préhension 6 est disposée dans une partie arrière de l'aspirateur 2, et le moteur d'aspiration 19 est situé à l'arrière de l'axe longitudinal médian A de la poignée de préhension 6.

Selon le mode de réalisation représenté sur les figures, l'axe longitudinal central B du récipient de collecte de déchets 12 est parallèle à l'axe de moteur D du moteur d'aspiration 19, et peut par exemple être sensiblement confondu avec l'axe de moteur D, et l'axe longitudinal médian A de la poignée de préhension 6 est incliné par rapport à l'axe de moteur D.

L'aspirateur 2 comprend également un organe d'actionnement 21, tel qu'un doigt d'actionnement ou un téton d'actionnement, qui est solidaire en mouvement de la trappe de vidange frontale 16 et qui est configuré pour faire saillie, et par exemple pour faire saillie radialement, au-delà de la paroi périphérique du récipient de collecte de déchets 12. Le fonctionnement de l'organe d'actionnement 21 est décrit plus en détail ci-après.

L'organe d'actionnement 21 est situé à l'opposé de la trappe de vidange frontale 16 par rapport à l'axe de pivotement C, et est donc situé dans une partie supérieure du récipient de collecte de déchets 12.

L'organe d'actionnement 21 est plus particulièrement monté pivotant autour de l'axe de pivotement C entre une position de repos dans laquelle la trappe de vidange frontale 16 occupe la position d'obturation et une position d'actionnement dans laquelle la trappe de vidange frontale 16 occupe la position de libération.

De façon avantageuse, l'organe d'actionnement 21 et la trappe de vidange frontale 16 sont réalisés en une seule pièce, et l'organe d'actionnement 21 s'étend sensiblement perpendiculairement à l'axe de pivotement C.

L'aspirateur 2 comprend de plus une batterie rechargeable 22 configurée pour alimenter électriquement l'aspirateur 2, et en particulier le moteur d'aspiration 19. La batterie rechargeable 22, appelée également pack batterie, comprend plusieurs cellules de batterie.

Selon le mode de réalisation représenté sur les figures, la poignée de préhension 6 est disposée entre la batterie rechargeable 22 et le corps principal 4. La batterie rechargeable 22 est avantageusement logée dans un boîtier de batterie relié à la poignée de préhension 6, et plus particulièrement à une partie inférieure de la poignée de préhension 6. De façon avantageuse, l'aspirateur 2 comporte un montant 23 qui s'étend sensiblement parallèlement à la poignée de préhension 6 et entre le boîtier de batterie et le corps principal 4.

Comme montré sur la figure 2, la station d'accueil 3 comporte notamment une base 24 comprenant un corps de base 25 configuré pour reposer sur le sol. Le corps de base 25 comporte plus particulièrement un logement de réception 26 configuré pour loger au moins en partie le récipient de collecte de déchets 12 lorsque l'aspirateur 2 est accueilli par la station d'accueil 3.

Selon le mode de réalisation représenté sur les figures, le logement de réception 26 comporte un bord périphérique supérieur délimitant une ouverture d'insertion supérieure 27 à travers laquelle le récipient de collecte de déchets 12 est apte à être inséré dans le logement de réception 26.

De façon avantageuse, le logement de réception 26 a un axe longitudinal central qui est configuré pour s'étendre sensiblement verticalement lorsque la station d'accueil 3 repose sur une surface horizontale, et l'ouverture d'insertion supérieure 27 est configurée pour être orientée vers le haut lorsque la station d'accueil 3 repose sur une surface horizontale. Ainsi, le récipient de collecte de déchets 12 est configuré pour être inséré dans et retiré hors du logement de réception 26 par le dessus de la station d'accueil 3, et selon une direction de déplacement qui est sensiblement verticale lorsque la station d'accueil 3 repose sur une surface horizontale.

La station d'accueil 3 comporte également un dispositif de collecte 28 configuré pour collecter des déchets contenus dans le récipient de collecte de déchets 12. Selon un mode de réalisation de l'invention, le dispositif de collecte 28 comporte un sac à poussière disposé de manière amovible dans un compartiment de réception délimité par le corps de base 25.

La station d'accueil 3 comporte de plus un dispositif d'aspiration 29 configuré pour aspirer les déchets contenus dans le récipient de collecte de déchets 12 et pour convoyer les déchets aspirés dans le dispositif de collecte 28. Le dispositif d'aspiration 29 comporte par exemple un moto-ventilateur disposé dans le corps de base 25.

La station d'accueil 3 comporte en outre un organe de butée 31 situé dans le logement de réception 26 et par exemple fixé à une paroi circonférentielle interne du logement de réception 26. L'organe de butée 31 est configuré pour coopérer avec l'organe d'actionnement 21 prévu sur l'aspirateur 2 lorsque le récipient de collecte de déchets 12 est inséré dans le logement de réception 26. L'organe d'actionnement 21 est plus particulièrement configuré pour venir en butée contre l'organe de butée 31 et pour être déplacé par ce dernier dans la position d'actionnement lorsque le récipient de collecte de déchets 12 est inséré dans le logement de réception 26.

Ainsi, le système de nettoyage est configuré de telle sorte que, lorsque le récipient de collecte de déchets 12 est inséré dans le logement de réception 26, l'organe d'actionnement 21 est déplacé dans la position d'actionnement par l'organe de butée 31, et de telle sorte qu'un déplacement de l'organe d'actionnement 21 de la position de repos à la position d'actionnement entraîne un déplacement de la trappe de vidange frontale 16 de la position d'obturation à la position de libération.

Selon le mode de réalisation représenté sur les figures, l'organe de butée 31 est une fourche de butée, et comporte une partie de fixation 32 fixée à la paroi circonférentielle interne du logement de réception 26, et deux doigts de guidage 33 espacés l'un de l'autre et situés à distance de la paroi circonférentielle interne du logement de réception 26. Les doigts de guidage 33 s'étendent par exemple sensiblement parallèlement à l'axe longitudinal central du logement de réception 26.

Les doigts de guidage 33 délimitent entre eux une fente longitudinale 34 pourvue d'une extrémité d'insertion, qui est délimitée par les extrémités libres des deux doigts de guidage 33, et d'une extrémité de butée située à l'opposé de l'extrémité d'insertion. De façon avantageuse, la fente longitudinale 34 est configurée pour s'étendre sensiblement verticalement lorsque la station d'accueil 3 repose sur une surface horizontale.

L'organe d'actionnement 21 est plus particulièrement configuré pour être guidé latéralement par les deux doigts de guidage 33 et pour venir en butée contre l'extrémité de butée de la fente longitudinale 34 lorsque le récipient de collecte de déchets 12 est inséré dans le logement de réception 26.

Selon une variante de réalisation de l'invention, l'organe d'actionnement 21 pourrait être exemple présenter une section rectangulaire, et l'organe de butée 31 pourrait être formé par une surface de butée qui est sensiblement plane, qui s'étend perpendiculairement à l'axe longitudinal central du logement de réception 26, et qui présente une largeur supérieure à celle de l'organe d'actionnement 21.

Une opération de vidange du récipient de collecte de déchets 12 est décrite ci-après.

Lorsqu'un utilisateur souhaite vider le contenu du récipient de collecte de déchets 12, il insère une partie avant de ce dernier dans le logement de réception 26 via l'ouverture d'insertion supérieure 27 et déplace le corps principal 4 selon une direction de déplacement qui est sensiblement verticale. Lors d'un tel déplacement, l'organe d'actionnement 21 vient en butée contre l'organe de butée 31 et est déplacé par ce dernier dans la position d'actionnement à l'encontre de la force de rappel exercée par l'organe de sollicitation 18, ce qui induit un déplacement de la trappe de vidange frontale dans la position de libération et donc une libération de l'ouverture de vidange frontale 17.

De façon avantageuse, la station d'accueil 3 peut être munie d'un dispositif de détection configuré pour détecter la présence du récipient de collecte de déchets 12 dans le logement de réception 26, et d'une unité électronique de commande configurée pour commander le fonctionnement de la station d'accueil 3, et en particulier pour commander l'activation du dispositif d'aspiration 29 lorsque le dispositif de détection a détecté la présence du récipient de collecte de déchets 12 dans le logement de réception 26.

Ainsi, lorsque le récipient de collecte de déchets 12 est logé dans le logement de réception 26, le dispositif d'aspiration 29 est automatiquement activé, ce qui entraîne une aspiration des déchets contenus dans le récipient de collecte de déchets 12 et un convoyage des déchets aspirés jusqu'au dispositif de collecte 28 où ils sont collectés.

Lorsque le cycle d'aspiration des déchets est terminé (la station d'accueil 3 peut par exemple être munie d'une interface utilisateur apte à avertir l'utilisateur que ce cycle d'aspiration est terminé), l'utilisateur retire le récipient de collecte de déchets 12 hors du logement de réception 26, ce qui entraîne un désengagement de l'organe d'actionnement 21 et de l'organe de butée 31 et donc un pivotement automatique de la trappe de vidange frontale 16 dans la position d'obturation.

Ainsi, le système de nettoyage selon la présente invention assure une vidange automatique et aisée du récipient de collecte de déchets 12 sans manipulation de la trappe de vidange frontale 16 par l'utilisateur et sans risque de salissures de l'utilisateur et de son environnement.

De façon avantageuse, la station d'accueil 3 est en outre configurée pour recharger la batterie rechargeable 22 de l'aspirateur 2 lorsque ce dernier est accueilli par la station d'accueil 3, et plus particulièrement lorsque le récipient de collecte de déchets 12 est reçu dans le logement de réception 26. Une telle configuration du système de nettoyage selon la présente invention permet de vider le récipient de collecte de déchets 12 et de recharger la batterie rechargeable 22 simultanément lorsque l'aspirateur est accueilli dans la station d'accueil 3.

A cet effet, l'aspirateur 2 peut par exemple comporter un premier connecteur électrique pourvu d'une paire de premiers contacts électriques situés dans une partie avant du corps principal 4 de l'aspirateur 2 et reliés, par exemple par des fils de connexion électriques s'étendant à travers le corps principal 4 et la poignée de préhension 6, à la batterie rechargeable 22, et la station d'accueil 3 peut par exemple comporter un deuxième connecteur électrique pourvu d'une paire de deuxièmes contacts électriques situés dans le logement de réception 26 et configurés pour coopérer électriquement avec les premiers contacts électriques prévus sur l'aspirateur 2 lorsque le récipient de collecte de déchets 12 est logé dans le logement de réception 26.

La station d'accueil 3 comporte par ailleurs un bloc d'alimentation, également nommé adaptateur secteur, configuré pour être raccordé électriquement à une prise d'alimentation électrique, telle qu'une prise secteur et notamment une prise murale, et pour alimenter électriquement la station d'accueil, et par exemple le deuxième connecteur électrique.

Bien entendu, la présente invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

## Revendications

1. Système de nettoyage comprenant :
- un aspirateur (2) comprenant :
• un corps principal (4) comportant un embout d'aspiration (5) disposé dans une partie avant du corps principal (4),
• une poignée de préhension (6) reliée mécaniquement au corps principal (4),
• un dispositif de séparation et de collecte de déchets (11) relié fluidiquement à l'embout d'aspiration (5), le dispositif de séparation et de collecte de déchets (11) comportant un récipient de collecte de déchets (12) pourvu d'une ouverture de vidange frontale (17), et une trappe de vidange frontale (16) montée pivotante sur le récipient de collecte de déchets (12) autour d'un axe de pivotement (C) et entre une position d'obturation dans laquelle la trappe de vidange frontale (16) obture l'ouverture de vidange frontale (17) et une position de libération dans laquelle la trappe de vidange frontale (16) libère l'ouverture de vidange frontale (17), et
• un moteur d'aspiration (19) logé dans le corps principal (4), le moteur d'aspiration (19) étant configuré pour générer un flux d'air au travers de l'embout d'aspiration (5) et du dispositif de séparation et de collecte de déchets (11),
- une station d'accueil (3) configurée pour accueillir l'aspirateur (2), la station d'accueil (3) comprenant :
• un logement de réception (26) configuré pour loger au moins en partie le récipient de collecte de déchets (12), et
• un dispositif de collecte (28) configuré pour collecter des déchets contenus dans le récipient de collecte de déchets (12), **caractérisé en ce que** le dispositif de séparation et de collecte de déchets (11) comporte un organe de sollicitation (18) configuré pour solliciter la trappe de vidange frontale (16) vers la position d'obturation, **en ce que** la station d'accueil (3) comporte un organe de butée (31) situé dans le logement de réception (26), et **en ce que** l'aspirateur (2) comporte un organe d'actionnement (21) solidaire en mouvement de la trappe de vidange frontale (16), l'organe d'actionnement (21) étant configuré pour venir en butée contre l'organe de butée (31) et pour déplacer la trappe de vidange frontale (16) dans la position de libération lorsque le récipient de collecte de déchets (12) est inséré dans le logement de réception (26).

2. Système de nettoyage selon la revendication 1, dans lequel l'organe d'actionnement (21) est monté pivotant autour de l'axe de pivotement (C) entre une position de repos dans laquelle la trappe de vidange frontale (16) occupe la position d'obturation et une position d'actionnement dans laquelle la trappe de vidange frontale (16) occupe la position de libération, l'organe de butée (31) étant configuré pour déplacer l'organe d'actionnement (21) dans la position d'actionnement lorsque le récipient de collecte de déchets (12) est inséré dans le logement de réception (26).

3. Système de nettoyage selon la revendication 1 ou 2, dans lequel le récipient de collecte de déchets (12) a un axe longitudinal central (B), l'axe de pivotement (C) de la trappe de vidange frontale (16) s'étendant transversalement à l'axe longitudinal central (B) du récipient de collecte de déchets (12).

4. Système de nettoyage selon la revendication 3, dans lequel l'axe de pivotement (C) de la trappe de vidange frontale (16) est sensiblement diamétralement opposé à l'embout d'aspiration (5) par rapport à l'axe longitudinal central (B) du récipient de collecte de déchets (12).

5. Système de nettoyage selon l'une quelconque des revendications 1 à 4, dans lequel l'organe de butée (31) comporte deux doigts de guidage (33) espacés l'un de l'autre et délimitant entre eux une fente longitudinale (34) pourvue d'une extrémité d'insertion et d'une extrémité de butée, l'organe d'actionnement (21) étant configuré pour être guidé latéralement par les doigts de guidage (33) et pour venir en butée contre l'extrémité de butée de la fente longitudinale (34) lorsque le récipient de collecte de déchets (12) est inséré dans le logement de réception (26).

6. Système de nettoyage selon l'une quelconque des revendications 1 à 5, dans lequel l'organe d'actionnement (21) et la trappe de vidange frontale (16) sont réalisés en une seule pièce.

7. Système de nettoyage selon l'une quelconque des revendications 1 à 6, dans lequel le logement de réception (26) comporte une ouverture d'insertion supérieure (27) à travers laquelle le récipient de collecte de déchets (12) est apte à être inséré dans le logement de réception (26), l'ouverture d'insertion supérieure (27) étant configurée pour être orientée vers le haut lorsque la station d'accueil (3) repose sur une surface horizontale.

8. Système de nettoyage selon l'une quelconque des revendications 1 à 7, dans lequel le dispositif de séparation et de collecte de déchets (11) est de type cyclonique.

9. Système de nettoyage selon l'une quelconque des revendications 1 à 8, dans lequel la station d'accueil (3) est configurée pour recharger une batterie rechargeable de l'aspirateur (2) lorsque l'aspirateur (2) est accueilli par la station d'accueil (3).

10. Système de nettoyage selon l'une quelconque des revendications 1 à 9, dans lequel l'aspirateur (2) est un aspirateur balais.
